# EUROPÄISCHE PATENTSCHRIFT

(11) **EP 1 154 946 B1**
(45) Veröffentlichungstag und Bekanntmachung des Hinweises auf die Patenterteilung: **07.05.2003**
(21) Anmeldenummer: 00907612.6
(22) Anmeldetag: 23.02.2000
(51) Int. Cl.: B65H 59/22, D03D 47/34

(54) **VORRICHTUNG UND VERFAHREN ZUM VARIIERENDEN BREMSEN EINES LAUFENDEN FADENS**
DEVICE AND METHOD FOR THE SELECTIVE BRAKING OF A RUNNING THREAD
PROCEDE ET DISPOSITIF DE FREINAGE MODULABLE D'UN FIL EN DEROULEMENT

(30) Priorität: 23.02.1999 SE 9900665
(43) Veröffentlichungstag der Anmeldung: 21.11.2001
(73) Patentinhaber: IROPA AG, 6340 Baar (CH)
(72) Erfinder: THOLANDER, Lars, Helge, Gottfrid, S-310 42 Haverdal (SE)
(74) Vertreter: Grünecker, Kinkeldey, Stockmair & Schwanhäusser Anwaltssozietät
(86) Internationale Anmeldenummer: EP0001492
(87) Internationale Veröffentlichungsnummer: WO00050326

(56) Entgegenhaltungen:
- EP-A- 0 524 429
- EP-A- 0 597 239

## Beschreibung

Die Erfindung betrifft eine Vorrichtung der im Oberbegriff des Patentanspruchs 1 angegebenen Art sowie ein Verfahren gemäß Oberbegriff des Anspruchs 13.

Eine gesteuerte Fadenbremse wird zweckmäßigerweise bei einer Greifer- oder Projektil-Webmaschine verwendet, um dem in das Webfach eingetragenen Faden ein für einen optimalen Eintragvorgang wichtiges bestimmtes Spannungsprofil zu verleihen, das während des Eintragvorganges variiert. Beispielsweise ist es in einer Greiferwebmaschine zweckmäßig, am Eintragbeginn stärker zu bremsen, über die anschließende Beschleunigungsphase des Bringergreifers die Bremswirkung zurückzunehmen oder zu passivieren, während der Übergabephase vom Bringergreifer zum Nehmergreifer wieder stärker zu bremsen, zumindest über die Beschleunigungsphase des Nehmergreifers die Bremswirkung zu reduzieren oder zu passivieren, und gegen Eintragende erneut stärker zu bremsen, bis der eingetragene Faden vom Nehmergreifer freigegeben ist.

Bei einer aus EP-A-0 524 429 bekannten, gesteuerten Fadenbremse wird entweder überhaupt nicht oder mit einem einzigen, an der Einstellvorrichtung eingestellten Bremskraftwert gebremst. Die Bremskraft lässt sich zwar manuell an der Einstellvorrichtung wählen. Eine Kraftänderung ist während eines Eintragvorgangs wegen der kurzen zur Verfügung stehenden Zeit nicht möglich. Da die Bremskraft für alle Bremsphasen gleich ist, stellt sie einen Kompromiss dar, so dass die Bremswirkung für eine Betriebsphase zu gering und für eine andere zu stark sein kann. Es ist nämlich zweckmäßig, während unterschiedlicher Phasen eines Eintragvorganges mit unterschiedlichen Bremswirkungen zu bremsen.

Es ist aus der Praxis bekannt, bei einer gesteuerten Fadenbremse die Bremswirkung mit einem Aktuator, z.B. einem schnellansprechenden Schrittmotor, zu variieren, um der Forderung nach unterschiedlichen Bremswirkungen in unterschiedlichen Phasen des Eintragvorganges Rechnung zu tragen. Aufgrund der außerordentlich kurzen Zeitspanne eines Eintragvorganges und der funktionsbedingten Trägheit des Aktuators dauert es jeweils relativ lange, bis die Bremswirkung tatsächlich passiviert oder aktiviert ist oder die jeweilige Kraft wirkt. Häufig gibt es eine unzweckmäßige Restbremswirkung beim Passivieren bzw. wird beim Aktivieren die gewünschte Bremswirkung zum erforderlichen Zeitpunkt noch nicht erreicht. Es wird insgesamt zu viel Bremsleistung auf den Faden aufgebracht, bzw. zu erforderlichen Zeitpunkten bzw. bestimmten Winkelwerten der Drehung der Hauptwelle der Webmaschine eine zu geringe Bremswirkung.

Der Erfindung liegt die Aufgabe zugrunde, eine Vorrichtung der eingangs genannten Art zu schaffen, mit der sich baulich einfach während jedes Eintragvorganges ein optimal getimtes Fadenspannungsprofil erzeugen lässt, bzw. ein Verfahren anzugeben, mit dem ein optimales Fadenspannungsprofil mit jedem Eintragvorgang erzielbar ist.

Die gestellte Aufgabe wird mit den Merkmalen im Anspruch 1 und im Verfahrensanspruch 13 gelöst.

Da in der Vorrichtung der zweite Aktuator die die Bremswirkung bestimmende Kraft ausschließlich bei passivierter Bremswirkung verstellt, steht die jeweils benötigte Bremswirkung exakt zu dem Zeitpunkt bzw. an der Winkelposition der Hauptwelle der Webmaschine zur Verfügung, an dem bzw. bei der der erste Aktuator die Bremswirkung schnell aktiviert Da der Zeitabstand zwischen zwei Betriebsphasen mit aktivierter Bremswirkung zur Variation der Kraft nutzbar ist, und der erste Aktuator die jeweilige Bremswirkung außerordentlich schnell aktivieren bzw. passivieren kann, lässt sich ein optimales Spannungsprofil des Fadens erreichen, vor allem dadurch, dass sich die ersten und zweiten Aktuatoren die Aufgabe teilen, die Bremswirkung zu aktivieren bzw. zu passivieren und die Kraft zu variieren.

Verfahrensgemäß ist es dabei zweckmäßig, nur Betriebsphasen mit passivierter Bremswirkung zur Variation der Kraft zu nutzen, um während der die volle Bremswirkung erfordernden Betriebsphasen keine nachteilige oder verzögerte Veränderung der Kraft vorzunehmen.

Zweckmäßigerweise wird ein elektrischer, elektromagnetischer, piezoelektrischer, elektromechanischer, pneumatischer oder hydraulischer zweiter Aktuator eingesetzt, der die Zeiten bei passivierter Bremswirkung zur Veränderung der Kraft nutzt, während der erste Aktuator nur für das schnelle Aktivieren und Passivieren der Bremswirkung verantwortlich ist.

Bevorzugt sind beide Aktuatoren an eine gemeinsamen Steuervorrichtung angeschlossen, die dafür Sorge trägt, dass der zweite Aktuator nur angesteuert wird, falls der erste Aktuator die Bremswirkung passiviert hat.

Besonders zweckmäßig lässt sich der zweite Aktuator bei einer sogenannten Fenster-Lamellen-Fadenbremse zum Verstellen der Anpresskraft der Federlamelle nutzen, die mit dem das Fenster zum Passivieren der Bremswirkung aufweisenden Widerlagerbolzen zusammenarbeitet. Die Ansteuerung des zweiten Aktuators ist steuerungstechnisch einfach, weil die ohnedies vorbestimmten Drehpositionen des Widerlagerbolzens bzw. des ersten Aktuators bei passivierter oder aktivierter Bremswirkung genau bekannt sind. Es kann ein Widerlagerbolzen mit nur einem umfangsseitigen Fenster oder mit mehreren umfangsseitigen Fenstern benutzt werden, mit einem ersten Aktuator, der entweder schrittweise hin- und herdreht oder in einer Drehrichtung weiterdreht.

Alternativ ist der zweite Aktuator zum Verstellen der Kraft bei passivierter Bremswirkung jedoch auch für gesteuerte Bandbremsen oder Tellerbremsen nutzbar. Voraussetzung ist nur ein erster Aktuator, der die jeweils eingestellte Bremswirkung schnell genug passivieren und aktivieren kann.

Zweckmäßig ist die Federlamelle an einem drehbar abgestützten Halter angeordnet, dessen Drehstellung zusammen mit der Kraft der Federlamelle die Kraft bestimmt, und ist der zweite Aktuator ein Drehantrieb für den Halter. Dabei ist zweckmäßigerweise der zweite Aktuator so ausgebildet, dass er die einer bestimmten Kraft entsprechende Drehstellung selbsttätig hält.

In einfacher Weise können in der Steuervorrichtung für den Halter unterschiedliche Drehstellungen gespeichert und über den zweiten Aktuator wahlweise einstellbar sein. Diese unterschiedlichen Drehstellungen repräsentieren die unterschiedlichen Kräfte bzw. die variablen Bremswirkungen.

Alternativ kann die Steuervorrichtung eine logische Betätigungs-Inhibitions-Einrichtung enthalten, die den zweiten Aktuator an einer Verstellung der Kraft so lange hindert, bis die Bremswirkung durch den ersten Aktuator passiviert ist.

Alternativ kann der zweite Aktuator zwischen mindestens zwei Stellungen hin- und herverstellbar sein, die vorbestimmte Werte oder ein vorbestimmtes Verhältnis zwischen den Werten der Kraft repräsentieren. Änderungen der vorbestimmten Werte oder des Verhältnisses zwischen den vorbestimmten Werten können dennoch steuerungsseitig vorgenommen werden.

Zweckmäßig ist es, wenn die Einstellvorrichtung für die Kraft zusätzlich eine manuelle Betätigung aufweist. Dann lässt sich nämlich die Kraft wie bei herkömmlichen Fenster-Federlamellen-Fadenbremsen auch von Hand verändern, allerdings nicht während eines Eintragvorganges.

Günstig ist es, als zweiten Aktuator einen Schaltmagneten, einen Drehmagneten, einen Permanentmagnet-Motor, einen Schrittmotor, einen LAT-Elektromotor (Elektromotor mit kleinem Drehwinkel) oder einen hydraulischen oder pneumatischen Motor zu verwenden. Der zweite Aktuator kann nämlich ein langsameres Ansprechverhalten als der erste Aktuator aufweisen, weil für die Änderung der Kraft, die in der Praxis meist nur relativ geringfügig ist, bei passivierter Bremswirkung während eines Eintragvorgangs jeweils genügend Zeit zur Verfügung steht.

Falls die Steuereinrichtung einen Mikroprozessor enthält, lässt sich die die Bremswirkung bestimmende Kraft mittels des zweiten Aktuators auch stufenlos verstellen.

Ausführungsformen des Erfindungsgegenstandes werden anhand der Zeichnung erläutert. Es zeigen:
- Fig. 1: eine Perspektivansicht einer gesteuerten Fadenbremse in einer Betriebsstellung bei aktivierter Bremswirkung,
- Fig. 2: einen Schnitt zu Fig. 1, in einer Betriebsphase mit passivierter Bremswirkung und bei der Verstellung der die Bremswirkung bestimmenden Kraft, und
- Fig. 3: ein Diagramm zum Betriebsverhalten der Fadenbremse der Fig. 1 und 2 bei Verwendung für eine Greifer-Webmaschine.

Eine gesteuerte Fadenbremse 1 gemäß Fig. 1 und 2 weist ein U-förmiges Traggestell 2 auf, in dessen einem Schenkel 3 eine Eintrittsöffnung 4 für einen Faden Y und damit fluchtend am anderen Schenkel 6 eine Fadenabzugsöse 7 vorgesehen sind. Vorzugsweise ist die Fadenbremse 1 einer nur strichliert angedeuteten Fadenliefervorrichtung F nachgeordnet und einer den Faden Y verbrauchenden Webmaschine W vorgeordnet, vorzugsweise einer Greifer- oder Projektilwebmaschine.

Ein Steg 9 des Traggestells 2 lagert nahe dem Schenkel 3 drehbar einen domartigen Halter 10, der sich mittels einer Einstellvorrichtung E drehverstellen lässt, und zwar bei dem gezeigten Ausführungsbeispiel durch einen zweiten Aktuator M2, der als Drehantrieb und Positionierer für den Halter 10 ausgelegt und entweder am Traggestell 2 oder in einer Halterung 17 festgelegt ist. Gegebenenfalls ist die Einstellvorrichtung E zusätzlich mit einer nicht gezeigten manuellen Betätigung ausgestattet, die es ermöglicht, entweder den Halter 10 relativ zum zweiten Aktuator M2 zu verdrehen, oder den zweiten Aktuator M2 mit dem Halter 10 relativ zum Traggestell 2 zu verstellen.

Am Halter 10 ist ein Ende einer aus federndem Material bestehenden Federlamelle 14 mit Schrauben 13 festgelegt. Das Ende der Federlamelle 14 könnte auch in dem längsgeschlitzt ausgebildeten Halter 10 gefesselt sein. Ein zur Fadenabzugsöse 7 weisender Endbereich der Federlamelle 14 stützt sich an einem im Traggestell 2 drehbaren, zum Halter 10 in etwa parallelen Widerlagerbolzen 15 ab. Die Federlamelle 14 stellt ein erstes Bremselement B dar, während der Widerlagerbolzen 15 ein zweites Bremselement B' bildet. Die Federlamelle 14 liegt mit einer bestimmten Kraft federnd am Umfang des Widerlagerbolzens 15 an. Die Kraft ist einstellbar mittels des zweiten Aktuators M2 und/oder, falls vorhanden, mittels der manuellen Betätigung der Einstellvorrichtung E. Der Faden Y läuft mit vorbestimmtem Fadenweg zwischen der Federlamelle 14 und dem Widerlagerbolzen 15 durch. Das der Fadenabzugsöse 7 zugewandte Ende der Federlamelle 14 ist zweckmäßigerweise abgebogen, so dass der Faden Y in der Fadenbremse 1 im wesentlichen nur im Berührungsbereich zwischen der Federlamelle 14 und dem Widerlagerbolzen 15 durch Klemmen gebremst wird.

Der Widerlagerbolzen 15 ist mit einem ersten Aktuator M1 wirkungsmäßig verbunden, der in der Halterung 17 sitzt. Der erste Aktuator M1 ist beispielsweise ein Permanentmagnetmotor, der sich in einer Drehrichtung schrittweise weiterdrehen oder zwischen zwei vorbestimmten Drehstellungen hin- und herdrehen lässt. Es handelt sich um einen schnell ansprechenden Drehantrieb für den Widerlagerbolzen 15. Beim gezeigten Ausführungsbeispiel liegt der Drehbereich z.B. zwischen 90 und 180°.

Der Widerlagerbolzen 15 ist auf einem Teil seines Umfangs mit einem querschnittsreduzierenden Fenster 19 versehen. Axial beiderseits des Fensters 19 bildet der Widerlagerbolzen 15 im Querschnitt kreisförmige Ringbunde 20, 21, die als Abstützflächen für die Federlamelle 14 dienen. Gemäß Fig. 1 und 2 ist das Fenster 19 von einer sich über etwa 90° in Umfangslänge erstreckenden Querschnittsverkleinerung des Widerlagerbolzens 15 mit konvexem Boden 22 und linienförmigen oder gerundeten Übergängen 23 in die Umfangsfläche gebildet.

Die Webmaschine W ist mit einer Steuerung CU ausgestattet, mit welcher der Fadeneintrag gesteuert wird.

Die Steuerung CU steht ihrerseits, ggfs. über eine weitere elektronische Steuervorrichtung C, in Verbindung mit dem ersten Aktuator M1, der einen Drehantrieb für den Widerlagerbolzen 15 bildet, und auch mit dem zweiten Aktuator M2, der eine ferngesteuert betätigbare Verstelleinrichtung E für den Halter 10 bzw. die Kraft bildet, mit der die beiden Bremselemente B, B' federnd aneinandergedrückt werden.

Die Kraft, mit welcher die Federlamelle 14 gegen den Widerlagerbolzen 15 drückt, ist varüerbar mittels des zweiten Aktuators M2, und zwar ebenfalls über die zweckmäßigerweise gemeinsame Steuervorrichtung C. Steuerungsseitig ist dabei Sorge getragen, daß eine Betätigung des zweiten Aktuators M2 zumindest im wesentlichen ausschließlich dann erfolgt, wenn der erste Aktuator M1 den Widerlagerbolzen 15 in die Drehstellung von Fig. 2 verdreht und die Bremswirkung passiviert hat. In Fig. 1 ist die Bremswirkung aktiviert und so hoch, wie dies durch den zweiten Aktuator M2 eingestellt ist.

Falls es erforderlich ist, zwischen zwei Betriebsphasen der Fadenbremse 1 mit aktivierter Bremswirkung, d.h. bei dann passivierter Bremswirkung, die die Bremswirkung bestimmende Kraft zu verändern, dann erfolgt dies durch Verdrehen des Halters 10 in der Drehposition des Widerlagerbolzens 15 von Fig. 2, bei der der Faden Y Fenster 19 praktisch ungebremst oder mit sehr niedriger Bremswirkung läuft, und die Federlamelle 14 an den Ringbunden 20, 21 abgestützt ist.

Eine Veränderung der Kraft könnte auch durch eine Querverschiebung des Halters 10 im Traggestell 2 erfolgen, und zwar mittels eines dann einen Verschiebeantrieb darstellenden zweiten Aktuators M2.

Die in den Fig. 1 und 2 gezeigte Fenster-Federlamellen-Bremse ist nur ein nicht einschränkendes Beispiel für eine gesteuerte Fadenbremse. Das Funktionsprinzip, während eines Eintragvorganges die Kraft zu verändern, mit der zwei Bremselemente aneinander gedrückt werden, ist allgemein für Fadenbremstypen zweckmäßig, bei denen mittels eines ersten Aktuators die Bremswirkung rasch aktiviert und passiviert werden kann, so dass der zweite Aktuator in Betriebsphasen mit passivierter Bremswirkung genügend Zeit hat, auch während ein- und desselben Eintragvorganges die Kraft zu verändern. D.h., dass das erfindungsgemäße Konzept auch für Tellerbremsen, Bandbremsen oder auch für Lamellenbremsen nutzbar ist, bei denen der erste Aktuator die Bremswirkung rasch ein- und ausschaltet, während der zweite Aktuator die Kraft verändert, welche die jeweilige Bremswirkung bestimmt.

In Fig. 1 ist angedeutet, dass die Steuervorrichtung C zum Positionieren bzw. Aktivieren der Bremswirkung an den ersten Aktuator M1 Kommandos i- bzw. i+ gibt, hingegen an den zweiten Aktuator M1 Steuerbefehle (-) bzw. (+), wenn die die Bremswirkung bestimmende Kraft zu verändern ist. Dies erfolgt zweckmäßigerweise mit Bezug auf den Drehwinkel der nur schematisch angedeuteten Webmaschine, wie durch das Winkelzeichen bei CU angedeutet.

Anhand Fig. 3 soll veranschaulicht werden, wie ein bestimmtes Fadenspannungsprofil mittels der gesteuerten Fadenbremse 1 für eine Greiferwebmaschine W erzielt wird, bei der der Faden Y zunächst von einem Bringergreifer bis etwa in die Mitte des Webfaches transportiert, dann an den Nehmergreifer übergeben und von diesem gänzlich durch das Fach gezogen und schließlich freigegeben wird. Die drei schraffierten Felder im Diagramm der Fig. 3 (Fadenspannung f über dem Drehwinkel von 0 bis 360° der Webmaschine W) verdeutlichen Betriebsphasen mit aktivierter Bremswirkung, während die dazwischenliegenden, nicht schraffierten Felder Betriebsphasen mit passivierter Bremswirkung zeigen.

Am Eintragbeginn ist vom zweiten Aktuator M2 eine Bremswirkung eingestellt, die einer Fadenspannung f1 entspricht. Der erste Aktuator M1 hat des Kommando i- erhalten und die Bremswirkung passiviert. Die Fadenbremse 1 steht in der Position von Fig. 2.

Bei einer vorbestimmten Winkelstellung erhält der erste Aktuator M1 das Kommando i+, so dass er die Bremswirkung aktiviert, die nahezu unverzögert so einsetzt, wie dies durch den eingestellten Wert f1 vorbestimmt ist. Diese Bremswirkung wird im ersten schraffierten Feld genutzt, bis von der Steuervorrichtung C das Kommando i- an den ersten Aktuator M1 gegeben wird, und dieser die Bremswirkung praktisch schlagartig passiviert. Bereits zu diesem Zeitpunkt kann der zweite Aktuator M2 das Signal (+) erhalten, so dass er bei einer Winkelstellung x1 beginnt, die Kraft vom Wert f1 bis auf den Wert f2 zu steigern, der bei einer Winkelstellung x2 erreicht ist, und zwar spätestens bei der Winkelstellung, bei der für das zweite schraffierte Feld der erste Aktuator M1 neuerlich das Kommando i+ erhält und die Bremswirkung wieder aktiviert. Die Bremswirkung ist dann durch den Wert f2 bestimmt, der zunächst eingehalten wird, bis bei einer weiteren Winkelstellung der erste Aktuator M1 das Kommando i- erhält und die Bremswirkung schlagartig passiviert. Bei der Winkelstellung x3 wird dann vom Wert f2 mittels des zweiten Aktuators M2 wieder auf den Wert f1 (oder einen anderen Wert) umgestellt, so daß der Wert f1 (oder ein anderer Wert) bei einer Winkelstellung x4 vorliegt. Sobald dann der erste Aktuator M1 erneut das Kommando i+ erhält und die Bremswirkung wieder schlagartig aktiviert, setzt die Bremswirkung mit dem Wert f1 ein, um das dritte schraffierte Feld zu erzeugen, ehe schließlich durch das Kommando i- an den ersten Aktuator M1 die Bremswirkung wieder passiviert wird. Danach ist die Fadenbremse 1 wieder für den nächsten Eintragvorgang bereit, um z.B. mit dem Wert f1 zu beginnen.

Fig. 3 zeigt, dass im Vergleich zur Schnelligkeit, mit der der Aktuator M1 die Bremswirkung aktivieren und passivieren muss, der Aktuator M2 weitaus mehr Zeit zur Verfügung hat, bzw. einen größeren Winkelbereich als dieser nutzen kann, um die Kraft zu verändern. Dies ermöglicht es, ein relativ optimales Spannungsprofil im Faden Y zu erreichen, ohne für den zweiten Aktuator M2 einen besonderen steuerungsseitigen Aufwand zu treiben.

Bei einer Projektilwebmaschine könnte ein anderes Spannungsprofil benötigt werden, als das in Fig. 3 beispielsweise für eine Greiferwebmaschine gezeigte. Aber auch bei einer Projektilwebmaschine gibt es Betriebsphasen während jedes Eintragsvorganges oder Webmaschinenzyklus (mindestens eine Betriebsphase), in der die Bremswirkung passiviert ist. Dann erfolgt die Verstellung der Kraft, die die Bremswirkung bestimmt, sobald der erste Aktuator M1 die Bremswirkung wieder aktiviert.

Es ist zweckmäßig, die Veränderung der Kraft nach dem Passivieren der Bremswirkung und vor dem neuerlichen Aktivieren der Bremswirkung vorzunehmen. Allerdings ist es auch denkbar, diese beiden Verstellungen einander überlagern zu lassen, um ein Spannungsprofil zu erzeugen, bei dem die Plateaus der schraffierten Felder der aktivierten Bremswirkung weniger ausgeprägt oder überhaupt nicht vorhanden sind.

Für die meisten Anwendungsfälle wird es ausreichen, mit dem zweiten Aktuator M2 zwei unterschiedliche Kräfte einzustellen bzw. zwischen diesen beiden Kräften hin- und herzuschalten. Es ist allerdings auch möglich, mit dem zweiten Aktuator M2 stufenlos bestimmte Kurvenprofile zu erzeugen, die mit dem durch den ersten Aktuator erzeugten Kurvenprofil überlagert werden. Die Einstellung der jeweiligen Kraft kann durch die Steuervorrichtung C alleine vorgenommen werden. Es ist aber auch denkbar, die manuelle Betätigung der Verstelleinrichtung zu benutzen, um bestimmte Grundeinstellungen vorzunehmen. D.h., mittels des zweiten Aktuators M2 werden alle erforderlichen Verstellungen steuerseitig vorgenommen, oder werden nur Umschaltvorgänge vorgenommen, während Grundeinstellungen z.B. manuell erfolgen.

## Patentansprüche

1. Vorrichtung zum variierenden Bremsen eines laufenden Fadens (Y), insbesondere gesteuerte Fadenbremse (1) für eine Webmaschine (W) wie eine Greifer- oder Projektilwebmaschine, mit mindestens zwei mit einstellbarer, die Bremswirkung bestimmender Kraft federnd aneinanderdrückbaren Bremselementen (B, B'), zwischen denen der Faden (Y) durchläuft, einem ersten Aktuator (M1) zum zeitweisen Passivieren der Bremswirkung, einer Steuervorrichtung (C), an die der erste Aktuator angeschlossen ist, und einer Einstellvorrichtung für die Kraft, **dadurch gekennzeichnet, dass** die Einstellvorrichtung mittels eines zweiten, ebenfalls mit einer Steuervorrichtung (C) verbundenen Aktuators (M2) ausschließlich bei durch den ersten Aktuator (M1) passivierter Bremswirkung betätigbar ist.

2. Vorrichtung nach Anspruch 1, **gekennzeichnet durch** einen elektrischen, elektromagnetischen, piezo-elektrischen, elektromechanischen, pneumatischen oder hydraulischen zweiten Aktuator (M2).

3. Vorrichtung nach Anspruch 1, **dadurch gekennzeichnet, dass** beide Aktuatoren (M1, M2) an eine gemeinsame Steuervorrichtung (C) angeschlossen sind.

4. Vorrichtung nach Anspruch 1, **dadurch gekennzeichnet, dass** die Bremselemente (B, B') eine Federlamelle (14) und ein mittels des ersten Aktuators (M1) verdrehbarer Widerlagerbolzen (15) für die Federlamelle (14) sind, dass der Widerlagerbolzen (15) wenigstens ein umfangsseitiges Fenster (19) aufweist, das in mit dem Fenster der Federlamelle zugewandter Drehposition des Widerlagerbolzens (15) die Bremswirkung passiviert, und dass der zweite Aktuator (M2) an der Einstellvorrichtung (E) der Federlamelle (14) angreift.

5. Vorrichtung nach Anspruch 4, **dadurch gekennzeichnet, dass** die Federlamelle (14) an einem drehbar abgestützten Halter (10) angeordnet ist, dessen Drehstellung die Kraft bestimmt und dass der zweite Aktuator (M2) ein Drehantrieb für den Halter (10) ist.

6. Vorrichtung nach Anspruch 1, **dadurch gekennzeichnet, dass** in der Steuervorrichtung (C) für den Halter (10) unterschiedliche Drehstellungen gespeichert und über den zweiten Aktuator (M2) wahlweise einstellbar sind.

7. Vorrichtung nach Anspruch 1, **dadurch gekennzeichnet, dass** die Steuervorrichtung (C) eine logische Betätigungs-Inhibitionseinrichtung für den zweiten Aktuator (M2) aufweist, derart, dass der zweite Aktuator (M2) ausschließlich betätigbar ist bei die Bremswirkung passivierendem ersten Aktuator (M1).

8. Vorrichtung nach Anspruch 1, **dadurch gekennzeichnet, dass** der zweite Aktuator (M2) zwischen mindestens zwei Stellungen (+ und -) hin- und herverstellbar ist, die vorbestimmte Werte oder ein vorbestimmtes Verhältnis zwischen den Werten der Kraft repräsentieren.

9. Vorrichtung nach Anspruch 1, **dadurch gekennzeichnet, dass** die Einstellvorrichtung (E) zusätzlich eine manuelle Betätigung aufweist.

10. Vorrichtung nach Anspruch 1, **dadurch gekennzeichnet, dass** der zweite Aktuator (M2) ein Schaltmagnet, ein Permanentmagnetmotor, ein Drehmagnet, ein Schrittmotor, ein LAT-Elektromotor oder ein pneumatischer bzw. hydraulischer Motor ist.

11. Vorrichtung nach Anspruch 1, **dadurch gekennzeichnet, dass** der zweite Aktuator (M2) ein langsameres Ansprechverhalten als der erste Aktuator (M1) aufweist.

12. Vorrichtung nach Anspruch 1, **dadurch gekennzeichnet, dass** die die Bremswirkung bestimmende Kraft mittels des zweiten Aktuators (M2) ausschließlich bei passivierter Bremswirkung und stufenlos verstellbar ist.

13. Verfahren zum variierenden Bremsen eines zu einer Webmaschine wie einer Greifer- oder Projektilwebmaschine laufenden Fadens (Y) während eines Fadeneintragvorganges und in einer gesteuerten Fadenbremse (1), wobei die Fadenbremse (1) wenigstens zwei mit einstellbarer, die Bremswirkung bestimmender Kraft federnd aneinander drückbare Bremselemente (B, B') aufweist, zwischen denen der Faden durchläuft, und wobei die Fadenbremse einen ersten Aktuator (M1) zum Passivieren der Bremswirkung und eine Einstellvorrichtung (E) für die Kraft aufweist, und wobei bei dem Verfahren während eines Faden-Eintragvorganges die Bremswirkung gesteuert wenigstens einmal passiviert und wieder aktiviert wird, **dadurch gekennzeichnet, dass** die die Bremswirkung bestimmende Kraft mittels eines zweiten Aktuators (M2) und ausschließlich bei passivierter Bremswirkung verstellt wird.

## Claims

1. Device for variably braking a running yarn (Y), particularly a controlled yam brake (1) for a weaving machine (W) like a gripper, rapier or projectile weaving machine, comprising at least two braking elements (B, B') which are pressed resiliently against each other by an adjustable force determining the strength of the braking effect, between which braking elements the yam (Y) is passing, a first actuator (M1) for temporarily nullifying the braking effect, a control device (C) to which the first actuator (M1) is connected, and an adjustment device for said force, **characterised in that** said adjustment device is actuable by a second actuator (M2) exclusively when the braking effect is nullified by said first actuator (M1), said second actuator (M2) also being connected with a control device (C).

2. Device as in claim 1, **characterised by** a second actuator (M2) of an electric, electro-magnetic, piezoelectric, electro-mechanic, pneumatic or hydraulic type.

3. Device as in claim 1, **characterised in that** said first and second actuator (M1, M2) are connected to a common control device (C).

4. Device as in claim 1, **characterised in that** said braking elements (B, B') are formed by a spring lamella (14) and a counterstay bolt (15) for said spring lamella (14), said counterstay bolt (15) being rotatable by means of said first actuator (M1), that said counterstay bolt (15) has at least one circumferential window (19) for nullifying said braking effect in a rotary position of said counterstay bolt (15) with said window (19) facing said spring lamella (14) and that said second actuator (M2) engages at said adjusting device (E) of said spring lamella (14).

5. Device as in claim 4, **characterised in that** said spring lamella (14) is provided at a rotatably supported holder (10) the rotary position of which is decisive for the value of said force, and that said second actuator (M2) is a rotary drive of said holder (10).

6. Device as in claim 1, **characterised in that** in said control device (C) different rotary positions are stored for said holder (10) which can be adjusted selectively via said second actuator (M2).

7. Device as in claim 1, **characterised in that** said control device (C) comprises a logical actuation inhibition assembly for said second actuator (M2) such that said second actuator (M2) exclusively is actuable when said first actuator (M1) has nullified the braking effect.

8. Device as in claim 1, **characterised in that** said second actuator (M2) can be adjusted back and forth between at least two positions (+ and -), respectively, representing predetermined values of the force or a predetermined ratio between the values of the force, respectively.

9. Device as in claim 1, **characterised in that** said adjustment device (E) additionally comprises a manual actuation.

10. Device as in claim 1, **characterised in that** said second actuator (M2) is a switching magnet, a permanent magnet motor, a rotary solenoid, a stepper motor, a LAT-electro-motor, a pneumatic or a hydraulic motor.

11. Device as in claim 1, **characterised in that** said second actuator (M2) is provided with a slower response behaviour than said first actuator (M1).

12. Device as in claim 1, **characterised in that** the value of the force determining the braking effect is adjustably via said second actuator (M2) in a stepless manner and exclusively while said braking effect is nullified.

13. Method for variably braking a yarn (Y) in a controlled yarn brake (1), the yam running during a yarn insertion cycle into a weaving machine like a gripper, a rapier or a projectile weaving machine, said yarn brake (1) including at least two braking elements (B, B') between which said yarn (Y) is running and which are pressed against each other resiliently with a force the value of which is determining the strength of the braking effect, said yarn brake further comprising a first actuator (M1) for nullifying said braking effect and an adjustment device (E) for said force, said braking effect being at least once nullified and again activated during one and the same yarn insertion cycle, **characterised in that** the force determining the braking effect is varied by a second actuator (M2) exclusively while the braking effect has been nullified.

## Revendications

1. Dispositif de freinage modulable d'un fil (Y) en déroulement, plus particulièrement un tendeur à commande (1) pour un métier à tisser (W) tel qu'un métier à lance ou à projectiles, avec au moins deux éléments de freinage (B, B') s'appliquant l'un contre l'autre de manière élastique avec une force réglable déterminant le freinage, entre lesquels passe le fil (Y), un premier actionneur (M1) pour le relâchement du freinage, un dispositif de commande (C) auquel le premier actionneur est relié, et un dispositif de réglage de la force, **caractérisé en ce que** le dispositif de réglage peut être activé au moyen d'un second actionneur (M2) également relié au dispositif de commande (C) uniquement si le freinage est passivé par le premier actionneur (M1).

2. Dispositif selon la revendication 1, **caractérisé par** un second actionneur (M2) électrique, électromagnétique, piézoélectrique, électromécanique, pneumatique ou hydraulique.

3. Dispositif selon la revendication 1, **caractérisé en ce que** les deux actionneurs (M1, M2) sont reliés à un dispositif de commande (C) commun.

4. Dispositif selon la revendication 1, **caractérisé en ce que** les éléments de freinage (B, B') sont une lame de ressort (14) et un boulon de butée (15) pour la lame de ressort (14) mû au moyen du premier actionneur (M1), que le boulon de butée (15) comprend au moins une fenêtre périphérique (19) qui passive le freinage lorsque le boulon de butée (15) est dans une position orientée vers la fenêtre de la lame de ressort, et que le second actionneur (M2) s'engrène sur le dispositif de réglage (E) de la lame de ressort (14).

5. Dispositif selon la revendication 4, **caractérisé en ce que** la lame de ressort (14) est montée sur un support buté (10) pivotant dont l'orientation détermine la force et que le second actionneur (M2) est un moteur d'orientation pour le support (10).

6. Dispositif selon la revendication 1, **caractérisé en ce que** différentes orientations sont mémorisées dans pour le support (10) dans le dispositif de commande (C) et peuvent être réglées librement à l'aide du second actionneur (M2).

7. Dispositif selon la revendication 1, **caractérisé en ce que** le dispositif de commande (C) possède un dispositif logique d'inhibition d'activation pour le second actionneur (M2) de sorte que le second actionneur (M2) peut être activé uniquement si le freinage est passivé par le premier actionneur (M1).

8. Dispositif selon la revendication 1, **caractérisé en ce que** le second actionneur (M2) est réglable entre au moins deux positions (+ et -) qui représentent des valeurs prédéfinies ou un rapport prédéfini entre les valeurs de la force.

9. Dispositif selon la revendication 1, **caractérisé en ce que** le dispositif de réglage (E) possède en outre un dispositif d'activation manuel.

10. Dispositif selon la revendication 1, **caractérisé en ce que** le second actionneur (M2) est un aimant intermittent, un aimant permanent, un moteur pas à pas, un moteur électrique LAT ou un moteur pneumatique ou hydraulique.

11. Dispositif selon la revendication 1, **caractérisé en ce que** le second actionneur (M2) possède un mode de réponse plus lent que le premier actionneur (M1).

12. Dispositif selon la revendication 1, **caractérisé en ce que** la force déterminant le freinage est réglable au moyen du second actionneur (M2) uniquement si le freinage est passivé et en continu.

13. Procédé pour le freinage modulable d'un fil en déroulement (Y) vers un métier à tisser tel qu'un métier à lance ou à projectiles pendant un processus d'avance du fil et dans un frein de fil à commande (1), le frein de fil (1) possédant au moins deux éléments de freinage (B, B') entre lesquels le fil passe, le frein de fil possédant un premier actionneur (M1) pour la passivation du freinage et un dispositif de réglage de la force, et le freinage commandé étant au moins une fois passivé et réactivé pendant un processus d'avance du fil, **caractérisé en ce que** la force déterminant le freinage est réglée au moyen d'un second actionneur (M2) et uniquement si le freinage est passivé.
